# FASCICULE DE BREVET EUROPEEN

(11) **EP 0 349 384 B1**
(45) Date de publication et mention de la délivrance du brevet: **12.04.1995**
(21) Numéro de dépôt: 89401754.0
(22) Date de dépôt: 21.06.1989
(51) Int. Cl.: F23N 5/16

(54) **Procédé et dispositif de contrôle actif des instabilités de combustion**
Verfahren und Einrichtung zur aktiven Kontrolle von Verbrennungsinstabilitäten
Method and apparatus for actively controlling combustion instability

(30) Priorité: 22.06.1988 FR 8808383; 06.03.1989 FR 8902902
(43) Date de publication de la demande: 03.01.1990
(73) Titulaire: CENTRE NATIONAL DE LA RECHERCHE SCIENTIFIQUE (CNRS), 75700 Paris Cedex 07 (FR)
(72) Inventeur: Poinsot, Thierry, F-78280 Guyancourt (FR); Lacas, François, F-92160 Antony (FR); Chambon, Jean, F-91300 Massy (FR); Veynante, Denis, F-92160 Antony (FR); Trouve, Arnaud-Christophe, F-75011 Paris (FR)
(74) Mandataire: Nony, Michel

(56) Documents cités:
- DE-B- 1 046 815
- FR-A- 1 155 063
- GB-A- 941 182
- GB-A- 1 495 015
- GB-A- 2 042 221

## Description

La présente invention concerne un dispositif de contrôle actif des instabilités de combustion.

Les instabilités de combustion sont des oscillations de forte amplitude qui apparaissent dans les chambres de combustion d'installations telles que des moteurs d'avion, des moteurs fusées, des fours ou des brûleurs industriels. Ces oscillations sont extrêmement nocives et peuvent entraîner la baisse des performances du système, l'augmentation du bruit émis, et même, dans certains cas, la destruction complète du foyer par suite des vibrations engendrées.

FR-A- 1 155 063 décrit un dispositif permettant de détecter des instabilités de combustion dans une chambre de combustion et comprenant un microphone sensible aux caractéristiques de fluctuation de la fréquence acoustique qui accompagne la production de la flamme et une cellule photo-électrique sensible aux caractéristiques de fluctuation de la lumière de la flamme. Il s'agit dans ce document d'un dispositif permettant de détecter des instabilités de combustion mais non pas d'en réaliser le contrôle actif.

GB-A-1 495 015 décrit un dispositif de contrôle actif des instabilités de combustion dans une chambre de combustion connectée à une ligne d'alimentation en carburant, comprenant des moyens de détection pour détecter des instabilités de combustion dans ladite chambre de combustion, une chambre de compression à membrane, possédant des orifices d'entrée et de sortie connectés respectivement à des parties amont et aval de ladite ligne d'alimentation en carburant, et des moyens pour faire vibrer la membrane de manière à faire varier le volume de la chambre de compression et contrôler le débit de carburant injecté dans ladite chambre de compression, et des moyens de commande connectés aux moyens de vibration et recevant le signal délivré par lesdits moyens de détection. Dans ce document, il est prévu d'utiliser en plus du signal fourni par les moyens de détection un autre signal, à savoir un signal de base carré ayant la même fréquence, et délivré par un circuit électronique séparé. On mesure la différence de phase entre le signal de base carré et le signal de sortie des moyens de détection et l'on délivre le signal de base modifié aux moyens faisant vibrer la membrane de la chambre de compression.

Outre le fait qu'il est nécessaire de prévoir un circuit distinct pour produire le signal de base carré le dispositif connu n'est pas auto-régulé car il est nécessaire de connaître préalablement la fréquence d'oscillation du signal de base carré afin d'effectuer un contrôle des instabilités de combustion.

La présente invention se propose de réaliser un dispositif plus simple et plus fiable de contrôle actif des instabilités de combustion en réalisant une modulation directe du débit de carburant par le signal délivré par les moyens de détection.

Les caractéristiques de l'invention font l'objet des revendications 1 et 2.

Les moyens de détection peuvent comprendre, par exemple, un microphone monté dans la chambre de combustion, ou un capteur optique monté pour détecter les oscillations de la flamme dans cette chambre.

Selon un mode de réalisation préféré de l'invention, la chambre de compression qui posséde au moins une paroi de fond constituée par une membrane, et des moyens pour faire vibrer la membrane de manière à faire varier le volume de la chambre, comporte une pluralité d'orifices d'entrée et d'orifices de sortie formés symétriquement radialement dans la paroi latérale de la chambre.

Cette caractéristique permet d'éviter de solliciter les modes acoustiques de la cavité.

En outre, la chambre de compression à volume variable est totalement indépendante du brûleur et peut être montée à une certaine distance de ce dernier. En conséquence, son installation ne nécessite aucune modification structurelle de la chambre de combustion et ne change ni ses caractéristiques ni ses performances.

En ce qui concerne les moyens permettant de faire vibrer la membrane, ils peuvent être constitués par un dispositif électromagnétique ou par tout dispositif mécanique susceptible d'atteindre les fréquences d'instabilité de la flamme, généralement de l'ordre de quelques centaines de Hertz.

Dans un mode de réalisation particulier, la chambre possède une forme symétrique autour d'un axe de révolution, par exemple sensiblement cylindrique.

On décrira maintenant à titre d'exemple non limitatif un mode de réalisation particulier de l'invention en référence aux dessins annexés dans lesquels :
- la figure 1 est une représentation schématique d'un dispositif selon l'invention,
- La figure 2 est une vue éclatée de la chambre à volume variable et,
- la figure 3 est un diagramme représentant les résultats obtenus avec un dispositif de ce type.

La figure 1 représente une chambre de combustion 1 alimentée en air par un conduit d'aspiration 2 et en carburant par une ligne d'alimentation 3 connectée à un brûleur 4.

Afin de supprimer les instabilités de combustion dans la chambre 1, des microphones 5, 5' sont montés dans cette chambre et sur le conduit 2 respectivement et sont reliés à des moyens de commande 6 tels qu'une bague à retard ou un calculateur dont la sortie est appliquée à l'entrée d'un amplificateur 7 commandant les moyens de contrôle de débit 8 montés sur la ligne d'alimentation en carburant 3.

Les moyens de contrôle 8 sont constitués par un actionneur formant une chambre cylindrique 10 possédant une paroi de fond rigide 11 et une autre paroi de fond 12 constituée par une membrane élastique susceptible de vibrer sous l'effet d'un électro-aimant connecté à la sortie de l'amplificateur 7.

Une bride 13 permet la fixation de cette membrane.

L'arrivée et le départ du carburant dans la chambre 10 s'effectuent par l'intermédiaire d'orifices 14 répartis symétriquement par rapport à l'axe 15 de la chambre 10 dans un même plan perpendiculaire à cet axe.

Ces orifices sont constitués par des buses radiales 16 engagées dans la paroi latérale 17 de la chambre.

Dans l'exemple représenté aux dessins, trois buses d'entrée de carburant et trois buses de sortie de carburant ont été prévues, les buses d'entrée et les buses de sortie étant par exemple intercalées.

Bien entendu, les buses d'entrée sont toutes raccordées à la partie amont de la ligne d'alimentation 3 tandis que les buses de sortie sont toutes raccordées à la partie aval de cette ligne.

Les oscillations détectées par le microphone 5 sont donc renvoyées à la ligne d'alimentation 3 par l'intermédiaire de la ligne à retard 6, de manière à moduler le débit de carburant injecté dans la chambre par le brûleur 4.

On a pu constater qu'un tel dispositif permet de supprimer totalement les instabilités de combustion dans le cas d'un brûleur laminaire.

La figure 3 montre les résultats obtenus dans le cas d'un brûleur turbulent.

Cette figure représente le niveau de bruit mesuré en Pascals en fonction du temps de retard en millisecondes appliqué par la ligne à retard 6.

En l'absence de dispositif de contrôle, le niveau de bruit était égal à 200 Pa (soit environ 140 dB acoustiques) et la fréquence de l'instabilité était de 280 Hz (soit une période de 3,6 ms).

Par contre, lorsque le procédé selon l'invention est mis en oeuvre, le bruit est réduit de moitié sur une très large gamme de valeurs de déphasage. Cette gamme (de 13 à 14,2 ms) correspond environ à 1/3 de la période du phénomène, et montre que le système est peu sensible à des variations de paramètres.

En fait, une analyse spectrale non représentée révèle que le bruit résiduel est dû à la combustion turbulente mais que l'instabilité à 280 Hz a disparu. De plus, une observation de la chambre de combustion par strioscopie ultrarapide (10000 images/seconde) montre que les oscillations des flammes qui étaient la source de l'instabilité ont aussi disparu.

Il a en outre été constaté que l'invention permettait d'étendre le domaine de fonctionnement du brûleur, notamment vers les très faibles puissances.

D'autres moyens de contrôle du débit de carburant pourraient être utilisés, par exemple une vanne rotative ou une restriction réglable dans la canalisation 3.

## Revendications

1. Dispositif de contrôle actif des instabilités de combustion dans une chambre de combustion (1) connectée à une ligne d'alimentation en carburant (3), comprenant des moyens de détection (5,5') pour détecter des instabilités de combustion dans ladite chambre de combustion (1), une chambre de compression (8) à membrane (12), possédant des orifices d'entrée et de sortie (14) connectés respectivement à des parties amont et aval de ladite ligne d'alimentation en carburant (3), et des moyens pour faire vibrer la membrane de manière à faire varier le volume de la chambre de compression et contrôler le débit de carburant injecté dans ladite chambre de compression (8), et des moyens de commande (6) connectés aux moyens de vibration et recevant le signal délivré par lesdits moyens de détection (5,5'), caractérisé par le fait que les moyens de commande (6) comprennent une ligne à retard, reçoivent comme seul signal d'entrée le signal délivré par les moyens de détection (5,5'), retardent ce signal et délivrent le signal retardé aux moyens de vibration.

2. Dispositif de contrôle actif des instabilités de combustion dans une chambre de combustion (1) connectée à une ligne d'alimentation en carburant (3), comprenant des moyens de détection (5,5') pour détecter des instabilités de combustion dans ladite chambre de combustion (1), une chambre de compression (8) à membrane (12), possédant des orifices d'entrée et de sortie (14) connectés respectivement à des parties amont et aval de ladite ligne d'alimentation en carburant (3), et des moyens pour faire vibrer la membrane de manière à faire varier le volume de la chambre de compression et contrôler le débit de carburant injecté dans ladite chambre de compression (8), et des moyens de commande (6) connectés aux moyens de vibration et recevant le signal délivré par lesdits moyens de détection (5,5'), caractérisé par le fait que les moyens de commande (6) comprennent un micro-ordinateur qui reçoit comme seul signal d'entrée le signal délivré par les moyens de détection (5,5'), traite ce signal par une fonction de transfert et délivre le signal traité aux moyens de vibration.

3. Dispositif selon l'une quelconque des revendications précédentes, caractérisé par le fait que lesdits moyens de détection (5,5') comprennent un microphone monté dans la chambre de combustion (1), ou en amont de celle-ci, pour détecter les variations de pression dans ladite chambre de combustion (1).

4. Dispositif selon l'une quelconque des revendications 1 et 2, caractérisé par le fait que lesdits moyens de détection (5,5') comprennent un capteur optique monté pour détecter les oscillations de la flamme dans la chambre de combustion (1).

5. Dispositif selon l'une quelconque des revendications 1 à 4, caractérisé par le fait que lesdits moyens de vibration comprennent au moins un électro-aimant.

6. Dispositif selon l'une quelconque des revendications précédentes, caractérisé par le fait que les orifices d'entrée et de sortie (14) sont formés symétriquement radialement dans la paroi latérale (17) de la chambre de compression (8).

7. Dispositif selon l'une quelconque des revendications précédentes, caractérisé par le fait que ladite chambre de compression (8) possède une forme symétrique autour d'un axe de révolution (15).

8. Dispositif selon la revendication 7, caractérisé par le fait que la chambre de compression (8) est sensiblement cylindrique.

## Claims

1. A device for the active control of instabilities of combustion in a combustion chamber (1) connected to a fuel supply line (3), comprising detector means (5, 5') for detecting instabilities of combustion in the said combustion chamber (1), a compression chamber (8) having a diaphragm (12) and inlet and outlet orifices (14) connected respectively to upstream and downstream portions of the said fuel supply line (3), and means of making the diaphragm vibrate so as to make the volume of the compression chamber vary and control the flow of fuel injected into the said compression chamber (8), and control means (6) connected to the means of vibration and receiving the signal delivered by the said detector means (5, 5'), characterized by the fact
that the control means (6) comprise a delay line, receive as the sole input signal the signal delivered by the detector means (5, 5') and delay this signal and deliver the delayed signal to the means of vibration.

2. A device for the active control of instabilities of combustion in a combustion chamber (1) connected to a fuel supply line (3), comprising detector means (5, 5') for detecting instabilities of combustion in the said combustion chamber (1), a compression chamber (8) having a diaphragm (12) and inlet and outlet orifices (14) connected respectively to upstream and downstream portions of the said fuel supply line (3), and means of making the diaphragm vibrate so as to make the volume of the compression chamber vary and control the flow of fuel injected into the said compression chamber (8), and control means (6) connected to the means of vibration and receiving the signal delivered by the said detector means (5, 5'), characterized by the fact
that the control means (6) comprise a microprocessor which receives as the sole input signal the signal delivered by the detector means (5, 5'), processes this signal by a transfer function and delivers the processed signal to the means of vibration.

3. A device as in either of the preceding Claims, characterized by the fact that the said detector means (5, 5') comprise a microphone mounted in the combustion chamber (1) or upstream of the latter for detecting the variations in pressure in the said combustion chamber (1).

4. A device as in either of the Claims 1 and 2, characterized by the fact that the said detector means (5, 5') comprise an optical pick-up mounted so as to detect the oscillations of the flame in the combustion chamber (1).

5. A device as in any one of the Claims 1 to 4, characterized by the fact that the said means of vibration comprise at least one electromagnet.

6. A device as in any one of the preceding Claims, characterized by the fact that the inlet and outlet orifices (14) are formed with radical symmetry in the sidewall (17) of the compression chamber (8).

7. A device as in any ore of the preceding Claims, characterized by the fact that the said compression chamber (8) has a symmetrical shape about an axis of revolution (15).

8. A device as in Claim 7, characterized by the fact that the compression chamber (8) is substantially cylindrical.

## Patentansprüche

1. Vorrichtung zur aktiven Steuerung von Verbrennungsinstabilitäten in einer mit einer Brennstoffversorgungsleitung (3) verbundenen Brennkammer (1), mit Erfassungsmitteln (5, 5') zum Erfassen von Verbrennungsinstabilitäten in der Brennkammer (1), einer Verdichtungskammer (8) mit Membran (12), die Eingangs- und Ausgangsöffnungen (14) aufweist, die mit stromaufwärtigen bzw. stromabwärtigen Bereichen der Brennstoffversorgungsleitung (3) verbunden sind, und Mitteln zum Anregen der Membran zu Schwingungen, um das Volumen der Verdichtungskammer zu verändern und den Durchsatz von in die Verdichtungskammer (8) eingespritztem Brennstoff zu steuern, und mit den Schwingungsmitteln verbundenen Steuermitteln (6), die das von den Erfassungsmitteln (5, 5') abgegebene Signal empfangen,
dadurch gekennzeichnet, daß
die Steuermittel (6) eine Verzögerungsleitung umfassen, als einziges Eingangssignal das von den Erfassungsmitteln (5, 5') abgegebene Signal empfangen, dieses Signal verzögern und das verzögerte Signal an die Schwingungsmittel abgeben.

2. Vorrichtung zur aktiven Steuerung von Verbrennungsinstabilitäten in einer mit einer Brennstoffversorgungsleitung (3) verbundenen Brennkammer (1), mit Erfassungsmitteln (5, 5') zum Erfassen von Verbrennungsinstabilitäten in der Brennkammer (1), einer Verdichtungskammer (8) mit Membran (12), die Eingangs- und Ausgangsöffnungen (14) aufweist, die mit stromaufwärtigen bzw. stromabwärtigen Bereichen der Brennstoffversorgungsleitung (3) verbunden sind, und Mitteln zum Anregen der Membran zu Schwingungen, um das Volumen der Verdichtungskammer zu verändern und den Durchsatz von in die Verdichtungskammer (8) eingespritztem Brennstoff zu steuern, und mit den Schwingungsmitteln verbundenen Steuermitteln (6), die das von den Erfassungmitteln (5, 5') abgegebene Signal empfangen,
dadurch gekennzeichnet, daß
die Steuermittel (6) einen Mikrocomputer umfassen, der als einziges Eingangssignal das von den Erfassungsmitteln (5, 5') abgegebene Signal empfängt, dieses mittels einer Übertragungsfunktion bearbeitet und das bearbeitete Signal an die Schwingungsmittel abgibt.

3. Vorrichtung nach einem der vorhergehenden Ansprüche, dadurch gekennzeichnet, daß die Erfassungsmittel (5, 5') ein in der Brennkammer (1) oder stromaufwärts von dieser montiertes Mikrophon zum Erfassen der Druckschwankungen in der Brennkammer (1) umfassen.

4. Vorrichtung nach einem der Ansprüche 1 und 2, dadurch gekennzeichnet, daß die Erfassungsmittel (5, 5') einen optischen Meßaufnehmer umfassen, der montiert ist, um die Oszillationen der Flamme in der Brennkammer (1) zu erfassen.

5. Vorrichtung nach einem der Ansprüche 1 bis 4, dadurch gekennzeichnet, daß die Schwingungsmittel wenigstens einen Elektromagneten umfassen.

6. Vorrichtung nach einem der vorhergehenden Ansprüche, dadurch gekennzeichnet, daß die Eingangs- und Ausgangsöffnungen (14) radial symmetrisch in der Seitenwand (17) der Verdichtungskammer (8) gebildet sind.

7. Vorrichtung nach einem der vorhergehenden Ansprüche, dadurch gekennzeichnet, daß die Verdichtungskammer (8) eine um eine Rotationsachse (15) symmetrische Form besitzt.

8. Vorrichtung nach Anspruch 7, dadurch gekennzeichnet, daß die Verdichtungskammer (8) im wesentlichen zylindrisch ist.
